# FASCICULE DE BREVET EUROPEEN

(11) **EP 4 045 843 B1**
(45) Date de publication et mention de la délivrance du brevet: **26.11.2025**
(21) Numéro de dépôt: 20789993.1
(22) Date de dépôt: 14.10.2020
(51) Int. Cl.: F21S 43/14, F21S 43/239, F21S 43/245, F21S 43/247

(54) **DISPOSITIF DE SIGNALISATION LUMINEUX OFFRANT DES EFFETS DYNAMIQUES ORIGINAUX**
SIGNALLEUCHTE MIT NEUARTIGEN DYNAMISCHEN EFFEKTEN
SIGNAL LAMP GENERATING NOVEL DYNAMIC EFFECTS

(30) Priorité: 17.10.2019 FR 1911610
(43) Date de publication de la demande: 24.08.2022
(73) Titulaire: Marelli Automotive Lighting France, 89330 Saint-Julien-du-Sault (FR)
(72) Inventeur: FLASQUIN, Gilles, 78190 Trappes (FR)
(74) Mandataire: Jacobacci Coralis Harle
(86) Numéro de dépôt international: PCT/EP2020/078963
(87) Numéro de publication internationale: WO 2021/074253

(56) Documents cités:
- WO-A1-2014/199108
- FR-A1- 2 853 392
- JP-A- 2017 112 039
- KR-A- 20180 076 708
- US-A1- 2015 008 840
- US-A1- 2019 170 317

## Description

La présente invention concerne un dispositif de signalisation lumineux, pour véhicule automobile, comprenant une source lumineuse surfacique éclairée de façon dynamique.

### Arrière-plan technologique

La réglementation impose d'équiper chaque véhicule automobile de dispositifs de signalisation lumineux, afin d'indiquer aux autres utilisateurs de la route les intentions du conducteur du véhicule automobile. Au fil du temps, ces dispositifs sont devenus des éléments de personnalisation des véhicules automobiles.

L'emploi de guides de lumière a permis une plus grande liberté dans l'agencement des dispositifs lumineux présents dans les feux pour véhicule automobile, tout en permettant de diminuer de façon significative leur encombrement. Par exemple, il est connu l'emploi de guides de lumière plans ou sensiblement plans, pour réaliser des sources lumineuses surfaciques. Les sources lumineuses surfaciques se caractérisent par une surface d'éclairage s'étendant selon deux dimensions, pour un faible encombrement en profondeur. On connaît également du document WO2014/199108 un module d'éclairage pour automobiles à homogénéité de lumière à évolution continue.

L'invention vise à proposer un nouveau type de dispositif de signalisation lumineux, comprenant au moins une source lumineuse surfacique, éclairée de façon dynamique de sorte à obtenir des effets visuels originaux.

### Objet de l'invention

Pour cela, la présente invention propose un dispositif de signalisation lumineux conforme à la revendication 1 annexée.

Selon une variante de réalisation de l'invention, le chanfrein et les éléments diffusants sont configurés pour qu'un observateur de la face avant du guide de lumière, lorsque la source lumineuse est activée, perçoive un signal lumineux au niveau de la zone A qui est entre dix fois et vingt fois plus intenses qu'au niveau de la zone B.

Selon une autre variante de réalisation de l'invention, l'unité de commande est configurée pour faire varier l'intensité du faisceau lumineux selon une relation comprenant une fonction exponentielle.

Selon une autre variante de réalisation de l'invention, la zone de diffusion est en retrait d'au moins deux bords latéraux du guide de lumière. Les bords latéraux délimitent les contours de la face avant du guide de lumière.

Selon une autre variante de réalisation de l'invention, l'unité de commande est configurée pour augmenter l'intensité du faisceau lumineux pendant une phase d'allumage dont la durée est comprise entre 0,4s et 0,6s ; de préférence de l'ordre de 0,5s.

Selon une autre variante de réalisation de l'invention, l'unité de commande est configurée pour diminuer l'intensité du faisceau lumineux pendant une phase d'extinction dont la durée est comprise entre 1s et 1,4s ; de préférence de l'ordre de 1,2s.

Selon une autre variante de réalisation de l'invention, l'unité de commande est configurée pour maintenir constante l'intensité du faisceau lumineux pendant une phase d'utilisation, entre une phase d'allumage et une phase d'extinction du faisceau lumineux, la durée de la phase d'utilisation est comprise 1s et 1,4s ; de préférence de l'ordre de 1,2s.

Bien entendu, les différentes caractéristiques, variantes et formes de réalisation mentionnées ci-dessus peuvent être associées les unes avec les autres selon diverses combinaisons, dans la mesure où elles ne sont pas incompatibles ou exclusives les unes des autres.

L'invention concerne également un véhicule automobile comprenant un dispositif de signalisation lumineux tel que décrit ci-dessus .

### Description de la figure

La description qui va suivre en regard du dessin annexé, donné à titre d'exemple non limitatif, permettra de mieux comprendre en quoi consiste l'invention et comment elle peut être réalisée:
[Fig. 1] représente une vue schématique d'une coupe longitudinale d'un dispositif de signalisation lumineux selon l'invention.

### Description détaillée d'un exemple de réalisation

Pour rappel, l'invention propose un nouveau type de dispositif de signalisation lumineux, comprenant au moins une source lumineuse surfacique, éclairée de façon dynamique de sorte à obtenir des effets visuels originaux.

La figure 1 illustre un mode de réalisation non limitatif, d'un dispositif de signalisation lumineux 2 selon l'invention. Le dispositif de signalisation lumineux 2 comprend une source lumineuse 4, comportant une ou plusieurs diodes électroluminescentes 6. De préférence, la source lumineuse 4 comprend plusieurs diodes électroluminescentes 6 aptes à émettre des faisceaux lumineux de couleurs différentes, de sorte à former une source lumineuse de type RGB. Selon le présent exemple, la source lumineuse est apte à émettre un faisceau lumineux 8 mono ou polychromatique.

La source lumineuse 4 est connectée à une unité de commande 10 contrôlant le fonctionnement de chaque diode électroluminescente 6. L'unité de commande 10 est apte à allumer, éteindre et modifier l'intensité du faisceau lumineux 8 émis par chaque diode électroluminescente. L'unité de commande peut également modifier la couleur du faisceau lumineux en allumant ou éteignant une partie des diodes électroluminescentes.

Selon l'invention, l'unité de commande 10 est configurée pour faire varier l'intensité du faisceau lumineux 8 émis par la source lumineuse 4, lors d'un ou de plusieurs cycles de fonctionnement. Un cycle de fonctionnement se décompose en trois phases:
une première phase dite d'allumage, consistant à augmenter de façon continue et non linéaire l'intensité du faisceau lumineux 8 jusqu'à une valeur seuil ; puis
une deuxième phase dite d'utilisation, consistant à maintenir l'intensité du faisceau lumineux 8 au niveau de la valeur seuil ; puis
une troisième phase dite d'extinction, consistant à faire décroître de façon continue et non linéaire l'intensité du faisceau lumineux 8.

La durée d'un cycle de fonctionnement est comprise entre 1s et 5s, de préférence la durée d'un cycle de fonctionnement est de l'ordre de 2s. Lors d'un cycle de fonctionnement, la phase d'allumage est comprise entre 0,4s et 0,6s, de préférence de l'ordre de 0,5s. La phase d'utilisation est comprise entre 1s et 1,4s, de préférence de l'ordre de 1,2s, et la phase d'extinction est comprise entre 1s et 1,4, de préférence de l'ordre de 1,2s.

Pendant la phase d'allumage, l'intensité du faisceau lumineux 8 varie de façon exponentielle.

Lors de la phase d'extinction, l'intensité du faisceau lumineux 8 diminue selon une fonction également exponentielle, similaire à la fonction précédente.

La source lumineuse 4 est agencée de manière à éclairer une face latérale 12 d'un guide de lumière 14, située au niveau d'une extrémité proximale 16 dudit guide. Le guide de lumière s'étend selon une direction longitudinale (XX') entre son extrémité proximale 16 et une extrémité distale 18. Les extrémités proximale et distale sont écartées d'une distance comprise entre 20 mm et 200 mm, de préférence entre 100 mm et 150 mm.

Le guide de lumière 14 est délimité par une face avant 20 parallèle ou sensiblement parallèle à une face arrière 22. Les faces avant et arrière sont écartées d'une distance comprise entre 3 mm et 10 mm, de préférence entre 4 mm et 5 mm.

Le guide de lumière 14 est configuré pour permettre la propagation d'une partie du faisceau lumineux 8 émis par la source lumineuse 4, de son extrémité proximale 16 jusqu'à son extrémité distale 18. Les faces avant et arrière sont bi ou tri dimensionnelles, de manière à former source lumineuse 4 surfacique, lorsque la source lumineuse 4 est allumée.

Selon le présent exemple, le guide de lumière 14 se caractérise par une section transversale de forme rectangulaire ou sensiblement rectangulaire. De préférence, le guide de lumière 14 est transparent ou d'apparence cristalline. Il peut par exemple être réalisé à partir de l'un des matériaux suivants : polyméthacrylate de méthyle (PMMA) et/ou de polycarbonate (PC).

Au niveau de son extrémité distale 18, le guide de lumière 14 comporte une face latérale inclinée de sorte à former un chanfrein 24. Le chanfrein 24 est configuré pour réfléchir une partie du faisceau lumineux 8' en direction d'une zone A de la face avant 20 du guide de lumière. La zone A est située au moins partiellement en vis-à-vis du chanfrein 24. La zone A peut s'étendre selon la direction longitudinale (XX') du guide de lumière, sur une distance D comprise entre 2 mm et 8 mm, de préférence entre 3 mm et 6 mm. De préférence, le chanfrein 24 est une surface plane, formant un angle aigu avec la face avant 20 du guide de lumière, dont la valeur est de l'ordre de 45°. Le chanfrein a subi un traitement de surface de sorte à augmenter son coefficient de réflexion de la lumière émise par la source lumineuse 4.

Le guide de lumière 14 comprend des éléments diffusants situés entre son extrémité proximale 16 et le chanfrein 24. Les éléments diffusants sont configurés pour diffuser une partie du faisceau lumineux 8" en direction de la face avant 20 du guide de lumière. Selon le présent exemple, les éléments diffusants sont formés par des cavités 26 ouvertes sur la face arrière 22 du guide de lumière. Selon le présent exemple, les cavités 26 sont agencées de sorte que leur densité croît progressivement entre l'extrémité proximale 16 et le chanfrein 24, en vis-à-vis d'une zone B située au niveau de la face avant 20, afin que la luminosité de la face avant 20 soit homogène ou sensiblement homogène pour un observateur regardant la zone B, lorsque la source lumineuse 4 est activée. Le volume interne de chaque cavité 26 est compris entre 48 000 µm³ et 536 000 µm³, de préférence de l'ordre de 95 000 µm³ et 268 000 µm³, de manière préférée de l'ordre de 218 000 µm³. Les cavités 26 sont écartées d'une distance comprise entre 0,12 mm et 0,7 mm, de préférence entre 0,13 mm et 0,5 mm.

Selon l'invention, les éléments diffusants et le chanfrein 24 sont configurés pour qu'un observateur perçoive un signal lumineux dix fois plus intense au niveau de la zone A, par rapport au même signal lumineux perçu au niveau de la zone B, lorsque la source lumineuse 4 est allumée. De préférence, l'intensité lumineuse perçue au niveau de la zone A est supérieure à dix fois l'intensité lumineuse perçue au niveau de la zone B, de préférence entre dix fois et vingt fois.

De façon surprenante, la synergie entre la source lumineuse 4 et le guide de lumière 14, permet l'obtention d'un effet visuel dynamique inattendu pour un observateur de la face avant 20 du guide de lumière, lors d'un cycle de fonctionnement de la source lumineuse 4 piloté par l'unité de commande 10. Plus précisément, lors de la phase d'allumage, l'observateur à la sensation visuelle que la zone A s'éclaire plus rapidement que la zone B, et lors de la phase d'extinction, la zone A semble s'éteindre plus rapidement que la zone B. Autrement dit, grâce à l'invention, il est possible de créer au moins deux zones au niveau de la face avant 20 du guide de lumière, perçues par un observateur comme s'allumant et s'éteignant à des vitesses différentes, en utilisant une seule et même source lumineuse 4 éclairant simultanément les zones A et B. De façon avantageuse, on obtient des effets visuels dynamiques lors des phases d'allumage et d'extinction du dispositif de signalisation, en utilisant une unique source lumineuse 4, ce qui permet de réduire les coûts de fabrication dudit dispositif.

## Revendications

1. Dispositif de signalisation lumineux (2) pour véhicule automobile, comprenant une source lumineuse (4) contrôlée par une unité de commande (10), la source lumineuse (4) est agencée de sorte que son faisceau lumineux (8) puisse éclairer une extrémité proximale (16) d'un guide de lumière (14) et se propager entre une face avant (20) parallèle ou sensiblement parallèle à une face arrière (22) du guide de lumière (14), le guide de lumière (14) comprend un chanfrein (24) au niveau d'une extrémité distale (18), le chanfrein (24) est orienté de manière à réfléchir une partie du faisceau lumineux (8') se propageant dans le guide de lumière (14), en direction d'une zone A présente au niveau de sa face avant (20), le guide de lumière (14) comprend également des éléments diffusants (26) présents entre son extrémité proximale (16) et le chanfrein (24), les éléments diffusants (26) sont configurés pour diffuser une partie du faisceau lumineux (8") en direction d'une zone B présente au niveau de la face avant (20), le dispositif de signalisation lumineux (2) se **caractérise en ce que** le chanfrein (24) et les éléments diffusants (26) sont configurés pour qu'un observateur de la face avant (20) du guide de lumière (14), lorsque la source lumineuse (4) est activée, perçoive un signal lumineux au niveau de la zone A qui est au moins dix fois plus intense qu'au niveau de la zone B, **en ce que** l'unité de commande (10) est configurée pour faire varier, de façon continue et progressive, l'intensité lumineuse du faisceau lumineux (8) émis par la source lumineuse (4) lors d'une phase d'allumage et/ou d'extinction de la source lumineuse (4), et **en ce que** le chanfrein (24) a subi un traitement de surface de sorte à augmenter son coefficient de réflexion de la lumière émise par la source lumineuse (4).

2. Dispositif de signalisation lumineux (2) selon la revendication 1, **caractérisé en ce que** le chanfrein (24) et les éléments diffusants (26) sont configurés pour qu'un observateur de la face avant (20) du guide de lumière (14), lorsque la source lumineuse (4) est activée, perçoive un signal lumineux au niveau de la zone A qui est entre dix fois et vingt fois plus intense qu'au niveau de la zone B.

3. Dispositif de signalisation lumineux (2) selon la revendication 1 ou 2, **caractérisé en ce que** l'unité de commande (10) est configurée pour faire varier l'intensité du faisceau lumineux (8) selon une relation comprenant une fonction exponentielle.

4. Dispositif de signalisation lumineux (2) selon l'une des revendications 1 à 3, **caractérisé en ce que** la zone B est en retrait d'au moins deux bords latéraux du guide de lumière (14).

5. Dispositif de signalisation lumineux (2) selon l'une des revendications 1 à 4, **caractérisé en ce que** l'unité de commande (10) est configurée pour augmenter l'intensité du faisceau lumineux (8), pendant une phase d'allumage dont la durée est comprise entre 0,4s et 0,6s.

6. Dispositif de signalisation lumineux (2) selon l'une des revendications 1 à 5, **caractérisé en ce que** l'unité de commande (10) est configurée pour diminuer l'intensité du faisceau lumineux (8), pendant une phase d'extinction dont la durée est comprise entre 1s et 1,4s.

7. Dispositif de signalisation lumineux (2) selon l'une des revendications 1 à 6, **caractérisé en ce que** l'unité de commande (10) est configurée pour maintenir constante l'intensité du faisceau lumineux (8) pendant une phase d'utilisation, entre une phase d'allumage et une phase d'extinction du faisceau lumineux (8), la durée de la phase d'utilisation est comprise 1s et 1,4s.

8. Véhicule automobile comprenant un dispositif de signalisation lumineux (2) selon l'une des revendications 1 à 7.

## Patentansprüche

1. Signalleuchtvorrichtung (2) für Kraftfahrzeug mit einer durch eine Steuerungseinheit (10) gesteuerten Lichtquelle (4), wobei die Lichtquelle (4) so angeordnet ist, daß ihr Lichtstrahl (8) ein nahes Ende (16) eines Lichtleiters (14) beleuchten kann und sich im Lichtleiter zwischen einer zu einer Rückseite (22) parallelen oder im Wesentlichen parallelen Vorderseite (20) des Lichtleiters (14) und der Rückseite ausbreiten kann, wobei der Lichtleiter (14) in Höhe eines fernen Endes (18) eine Schräge (24) aufweist, wobei die Schräge (24) so gerichtet ist, daß ein Teil (8') des sich im Lichtleiter (14) ausbreitenden Lichtstrahls in Richtung auf eine in Höhe seiner Vorderseite (20) vorhandenen Zone A reflektiert wird, wobei der Lichtleiter (14) außerdem zwischen seinem nahen Ende (16) und der Schräge (24) vorhandene Streuelemente (26) aufweist, wobei die Streuelemente (26) dazu ausgelegt sind, einen Teil (8") des Lichtstrahls in Richtung auf eine in Höhe der Vorderseite (20) vorhandene Zone B zu streuen, wobei die Signalleuchtvorrichtung (2) **dadurch gekennzeichnet ist, daß** die Schräge (24) und die Streuelemente (26) dazu ausgelegt sind, daß ein Beobachter der Vorderseite (20) des Lichtleiters (14), wenn die Lichtquelle (4) aktiviert ist, in Höhe der Zone A ein Leuchtsignal sieht, das mindestens zehnmal stärker ist als in Höhe der Zone B, daß die Steuerungseinheit (10) dazu ausgelegt ist, die Leuchtstärke des von der Lichtquelle (4) ausgesandten Lichtstrahls (8) während einer Einschaltphase und/oder einer Ausschaltphase kontinuierlich und progressiv zu variieren, und daß die Schräge (24) eine Oberflächenbehandlung derart erfahren hat, daß ihr Koeffizient der Reflexion des von der Lichtquelle (4) ausgesandten Lichts erhöht wird.

2. Signalleuchtvorrichtung (2) gemäß Anspruch 1, **dadurch gekennzeichnet, daß** die Schräge (24) und die Streuelemente (26) dazu ausgelegt sind, daß ein Beobachter der Vorderseite (20) des Lichtleiters (14), wenn die Lichtquelle (4) aktiviert ist, in Höhe der Zone A ein Leuchtsignal sieht, das zwischen zehnmal und zwanzigmal stärker als in Höhe der Zone B ist.

3. Signalleuchtvorrichtung (2) gemäß Anspruch 1 oder 2, **dadurch gekennzeichnet, daß** die Steuerungseinheit (10) dazu ausgelegt ist, die Helligkeit des Lichtstrahls (8) in einer eine Exponentialfunktion enthaltenden Weise zu variieren.

4. Signalleuchtvorrichtung (2) gemäß einem der Ansprüche 1 bis 3, **dadurch gekennzeichnet, daß** die Zone B um mindestens zwei Seitenränder des Lichtleiters (14) zurückgesetzt ist.

5. Signalleuchtvorrichtung (2) gemäß einem der Ansprüche 1 bis 4, **dadurch gekennzeichnet, daß** die Steuerungseinheit (10) dazu ausgelegt ist, die Helligkeit des Lichtstrahls (8) während einer Einschaltphase zu erhöhen, deren Dauer zwischen 0,4 s und 0,6 s beträgt.

6. Signalleuchtvorrichtung (2) gemäß einem der Ansprüche 1 bis 5, **dadurch gekennzeichnet, daß** die Steuerungseinheit (10) dazu ausgelegt ist, die Helligkeit des Lichtstrahls (8) während einer Ausschaltphase zu senken, deren Dauer zwischen 1 s und 1,4 s beträgt.

7. Signalleuchtvorrichtung (2) gemäß einem der Ansprüche 1 bis 6, **dadurch gekennzeichnet, daß** die Steuerungseinheit (10) dazu ausgelegt ist, die Helligkeit des Lichtstrahls (8) während einer Betriebsphase, zwischen einer Einschaltphase und einer Ausschaltphase des Lichtstrahls (8), konstant zu halten, wobei die Dauer der Betriebsphase zwischen 1 s und 1,4 s beträgt.

8. Kraftfahrzeug mit einer Signalleuchtvorrichtung (2) gemäß einem der Ansprüche 1 bis 7.

## Claims

1. Luminous signaling device (2) for motor vehicle comprising a light source (4) controlled by a control unit (10), the light source (4) being designed such that its light beam (8) can lighten a proximal end (16) of a light guide (14) and propagate inside the light guide between a front face (20), parallel or essentially parallel to a rear face (22) of the light guide (14), and the rear face, the light guide (14) comprising a chamfer (24) at the level of a distal end (18), the chamfer (24) being oriented such as to reflect a part (8') of the light beam that propagates inside the light guide (14), towards a zone A located at the level of its front face (20), the light guide (14) also comprising diffusing elements (26) located between its proximal end (16) and the chamfer (24), the diffusing elements (26) being configured such as to diffuse a part (8") of the light beam towards a zone B located at the level of the front face (20), the Luminous signaling device (2) being **characterized in that** the chamfer (24) and the diffusing elements (26) are configured in a way that an observer of the front face (20) of the light guide (14), when the light source (4) is activated, sees a light signal at the level of the zone A that is at least ten times more intense than at the level of the zone B, **in that** the control unit (10) is configured such as to vary continuously and progressively the intensity of the light beam (8) sent out by the light source (4) during a switch-on phase and/or a switch-off phase of the light source (4), and **in that** the chamfer (24) has undergone a surface treatment such as to increase its coefficient of reflection of the light sent out by the light source (4).

2. Luminous signaling device (2) according to claim 1, **characterized in that** the chamfer (24) and the diffusing elements (26) are configured in a way that an observer of the front face (20) of the light guide (14), when the light source (4) is activated, sees a light signal at the level of the zone A that is between ten times and twenty times more intense than at the level of the zone B.

3. Luminous signaling device (2) according to claim 1 or 2, **characterized in that** the control unit (10) is configured such as to vary the intensity of the light beam (8) according to a relation comprising an exponential function.

4. Luminous signaling device (2) according to one of claims 1 to 3, **characterized in that** the zone B is retracted by at least two side edges of the light guide (14).

5. Luminous signaling device (2) according to one of claims 1 to 4, **characterized in that** the control unit (10) is configured for increasing the intensity of the light beam (8) during a switch-on phase which lasts between 0.4 sec and 0.6 sec.

6. Luminous signaling device (2) according to one of claims 1 to 5, **characterized in that** the control unit (10) is configured for decreasing the intensity of the light beam (8) during a switch-off phase which lasts between 1 sec and 1.4 sec.

7. Luminous signaling device (2) according to one of claims 1 to 6, **characterized in that** the control unit (10) is configured for maintaining the intensity of the light beam (8) constant during an operating phase, between a switch-on phase and a switch-off phase of the light beam (8), the operating phase lasting between 1 sec and 1.4 sec.

8. Motor vehicle comprising a luminous signaling device (2) according to one of claims 1 to 7.
